# EUROPÄISCHE PATENTANMELDUNG

(11) **EP 0 507 765 A1**
(43) Veröffentlichungstag der Anmeldung: **07.10.1992**
(21) Anmeldenummer: 92890078.6
(22) Anmeldetag: 02.04.1992
(51) Int. Cl.: E05B 73/00, G11B 33/04

(54) **Sicherungseinrichtung**

(30) Priorität: 03.04.1991 DE 9104029 U
(71) Anmelder: TIEDEMANN GESELLSCHAFT m.b.H., A-1130 Wien (AT)
(72) Erfinder: Tiedemann, Roman, A-1130 Wien (AT)
(74) Vertreter: Weinzinger, Arnulf, Dipl.-Ing.

(57) **Zusammenfassung**

Sicherungseinrichtung gegen das Entwenden von Kompakt-Schallplatten und ähnlichen Gegenständen.

Die Einrichtung (1) weist einen plattenartigen Sicherungskörper (2) auf, der mit einem Verriegelungsmechanismus an der Schallplatte (21) festhaltbar ist. Der Verriegelungsmechanismus hat einen an einer verschwenk- oder verschiebbaren Handhabe (5) angeordneten Haltekörper (4), der in einer Freistellung in die Mittenöffnung der Schallplatte (21) einführbar ist und der weiter in eine Haltestellung und zurück bewegbar ist. In der Haltestellung hintergreift der Haltekörper eine im Bereich der Mittenöffnung der Schallplatte vorhandene Anliegefläche und hält damit den Sicherungskörper fest. Die Handhabe (5) steht in der Freistellung aus dem Sicherungskörper (2) vor und ist in der Haltestellung in den Sicherungskörper (2) eingeschoben und verriegelt. Diese Verriegelung ist mit einer schlüsselähnlichen Einrichtung lösbar. Eine Feder (10) trachtet die Handhabe (5) aus dem Sicherungskörper auszuschieben. Am Sicherungskörper (2) ist eine an der Schallplatte (21) oder an einem Behälter (22) anliegende Gegenhalterung vorgesehen. Vorzugsweise sind am Sicherungskörper (2) Federzungen (12) vorgesehen, welche mit ihrer Stirnseite (13) in Gegenanschläge (14) der Handhabe (4) einschnappen.

## Beschreibung

Die Erfindung bezieht sich auf eine Sicherungseinrichtung gegen das Entwenden von Kompakt-Schallplatten und ähnlichen scheibenförmigen Gegenständen, welche Einrichtung einen plattenartigen Sicherungskörper aufweist, der mit einem Verriegelungsmechanismus versehen ist, mit dem der Sicherungskörper in einer über einer Flächenseite einer Kompakt-Schallplatte, diese teilweise überdeckend, liegenden Position in bezug auf diese Kompakt-Schallplatte festhaltbar ist, wobei der Verriegelungsmechanismus einen Haltekörper aufweist, der von einer Freistellung, in der er in den von der Mittenöffnung der Kompakt-Schallplatte umgebenen Bereich einführbar und aus diesem Bereich herausnehmbar ist, in eine Haltestellung und zurück bewegbar ist, wobei der Haltekörper in der Haltestellung mindestens eine im Bereich der Mittenöffnung der Kompakt-Schallplatte vorhandene Anliegefläche hintergreift und damit den Sicherungskörper in bezug auf die Kompakt-Schallplatte festhält, und wobei der Verriegelungsmechanismus den Haltekörper in dessen Haltestellung verriegelt und diese Verriegelung zur Freigabe des Haltekörpers mit einer schlüsselähnlichen Einrichtung lösbar ist, und weiter der Sicherungskörper gegebenenfalls mit einem Alarmelement versehen ist, welches elektronische Überwachungseinrichtungen aktiviert, wenn es in deren Schutzzone gelangt.

Bekannte Sicherungseinrichtungen vorgenannter Art sind dazu vorgesehen, Kompakt-Schallplatten im zugehörigen Klappbehälter gegen ein Entnehmen aus diesem Behälter zu sichern, wodurch bereits das Entwenden der Kompakt-Schallplatten erschwert wird, weil der Behälter deutlich sperriger als eine Kompakt-Schallplatte selbst ist. Ergänzend sieht man meist im Sicherungskörper ein Alarmelement vor, welches elektronische Überwachungseinrichtungen aktiviert, wenn es in deren Schutzzone gelangt, wobei solche elektronische Überwachungseinrichtungen in der Regel an Ausgängen oder an Kassendurchgängen von Kaufläden installiert sind und demgemäß Entwender von mit derartigen Sicherungseinrichtungen versehenen Kompakt-Schall platten beim Vorbeigehen an den erwähnten elektronischen Überwachungseinrichtungen einen Alarm auslösen. Im normalen Verkaufsablauf von Kompakt-Schallplatten werden die Sicherungskörper unter Verwendung einer speziellen schlüsselähnlichen Einrichtung an der Kasse aus dem Behälter, der die betreffende Schallplatte enthält, entnommen, wonach der Kunde mit dem die Schallplatte enthaltenden Behälter unbehelligt die erwähnten elektronischen Überwachungseinrichtungen passieren kann.

Die bekannten Sicherungseinrichtungen hier in Rede stehender Art erfordern eine verhältnismäßig umständliche Manipulation beim Wegnehmen von dem eine Kompakt-Schallplatte enthaltenden Behälter, was als nachteilig anzusehen ist.

Es ist ein Ziel der Erfindung eine Sicherungseinrichtung eingangs erwähnter Art zu schaffen, welche einen konstruktiv einfachen Aufbau hat und sowohl beim Einsetzen bzw. Anbringen als auch beim Abnehmen einfach handhabbar ist.

Die erfindungsgemäße Sicherungseinrichtung eingangs erwähnter Art ist dadurch gekennzeichnet, daß der Haltekörper an einer am Sicherungskörper verschwenk- oder verschiebbar gelagerten Handhabe angeordnet ist, welche in der Haltestellung des Haltekörpers in den Sicherungskörper eingeschoben und in dieser Stellung gegen Ausschieben aus dem Haltekörper verriegelt ist und in der Freistellung des Haltekörpers teilweise aus dem Sicherungskörper vorsteht, und daß eine Feder vorgesehen ist, welche auf die Handhabe im Sinne eines Ausschiebens derselben aus dem Sicherungskörper und damit im Sinne eines Bewegens des Haltekörpers in dessen Freistellung einwirkt, wobei am Sicherungskörper eine feststehende Gegenhalterung vorgesehen ist, welche an der Kompakt-Schallplatte selbst oder an einem Behälter, welcher die Kompakt-Schallplatte enthält, zur Anlage kommt. Durch die erfindungsgemäße Ausbildung der Sicherungseinrichtung kann der vorstehend angeführten Zielsetzung gut entsprochen werden. Es ist dabei ein weiterer Vorteil dieser Sicherungseinrichtung, daß diese nicht an eine bestimmte Ausführungsform der in der Regel bei Behältern zur Aufnahme von Kompakt-Schallplatten zum Festhalten derselben an der Mittenöffnung vorgesehenen Zungen gebunden ist, sondern bei verschiedenen an solchen Behältern vorgesehenen mittigen Öffnungen verwendet werden kann und gewünschtenfalls auch unmittelbar in die Mittenöffnung einer Kompakt-Schallplatte selbst einsetzbar ist. So ist die erfindungsgemäß ausgebildete Sicherungseinrichtung z.B. geeignet, an folienverpackten Kompakt-Schallplatten angebracht zu werden.

Die erfindungsgemäß ausgebildete Sicherungseinrichtung kann in ihrem entriegelten Zustand, in dem sich der Haltekörper in der Freistellung befindet, und die mit dem Haltekörper verbundene Handhabe teilweise aus dem Sicherungskörper vorsteht, leicht mit dem Haltekörper in die Mittenöffnung der zu sichernden Kompakt-Schallplatte oder in die zwischen den mittigen Haltezungen eines zur Aufnahme einer Kompakt-Schallplatte vorgesehenen Behälters gelegene Öffnung eingeführt werden und durch einfaches Hineindrücken der Handhabe in den Sicherungskörper am zu sichernden Gegenstand verriegelt werden. Ebenso gestaltet sich das Abnehmen des Sicherungskörpers vom gesicherten Gegenstand verhältnismäßig einfach, da die Handhabe nach dem Lösen der Verriegelung mit einem schlüsselähnlichen Instrument durch die auf sie im Sinne eines Ausschiebens aus dem Sicherungskörper einwirkende Feder aus dem Sicherungskörper selbsttätig ausgeschoben wird, wobei auch der Haltekörper in seine Freistellung kommt und damit der Sicherungskörper leicht vom zu sichernden Gegenstand gelöst werden kann; wenn man dabei den Gegenstand, von dem der Sicherungskörper abzunehmen ist, in einer geeigneten Stellung hält, fällt der Sicherungskörper von selbst unter dem Einfluß der Schwerkraft vom zuvor gesicherten Gegenstand ab. Diese vorteilhafte Funktionsweise kann auf konstruktiv einfache Weise erzielt werden.

Eine einfache Ausführungsform der erfindungsgemäßen Sicherungseinrichtung, welche für die Sicherung von Kompakt-Schallplatten und ähnlichen scheibenförmigen Gegenständen, ohne an einen bestimmten Durchmesser derselben gebunden zu sein, geeignet ist ist dadurch gekennzeichnet, daß am Sicherungskörper eine Gegenhalterung vorgesehen ist, welche zusammen mit dem Haltekörper in die Mittenöffnung der Kompakt-Schallplatte oder in die zwischen den mittigen Haltezungen eines zur Aufnahme einer Kompakt-Schallplatte vorgesehenen Behälters gelegene Öffnung einführbar ist.

Ein besonders sicherer Halt der Sicherungseinrichtung an den zu sichernden Gegenständen wird mit einer Ausführungsform der erfindungsgemäßen Sicherungseinrichtung erhalten, welche dadurch gekennzeichnet ist, daß am Sicherungskörper eine hakenartig ausgebildete Gegenhalterung vorgesehen ist, welche den äußeren Rand der Kompakt-Schallplatte U-förmig übergreift. Man kann auch eine solche hakenartig ausgebildete Gegenhalterung, die am äußeren Rand des zu sichernden Gegenstandes angreift, und eine wie vorstehend erwähnt in eine Mittenöfnung einführbare Gegenhalterung gemeinsam vorsehen, um einen besonders guten Sitz des Sicherungskörpers zu erzielen.

Eine Ausführungsform der Erfindung, welche dahingehend vorteilhaft ist, daß auch bei nicht sehr sorgsamer Handhabung der Sicherungseinrichtung dem Verursachen von Kratzern oder dergl. auf der Oberfläche der zu schützenden Gegenstände weitestgehend entgegengewirkt ist, ist dadurch gekennzeichnet, daß am plattenartigen Sicherungskörper an der der Kompakt-Schallplatte zuzuwendenden Seite mindestens eine, vorzugsweise an einer über dem äußeren Rand der Schallplatte zu liegen kommenden Stelle des Sicherungskörpers angeordnete, Abstützung vorgesehen ist, welche an der Schallplatte anliegt und den Sicherungskörper im Abstand von der Schallplattenfläche hält.

Eine baulich einfache und hinsichtlich der Funktion beim Fixieren und Lösen der Handhabe besonders betriebssichere sowie auch gegen unbefugte Entriegelungsversuche gut resistente Ausführungsform der erfindungsgemäßen Sicherungseinrichtung ist dadurch gekennzeichnet, daß zur Fixierung der Handhabe in der in den Sicherungskörper eingeschobenen Stellung am bzw. im Sicherungskörper Federzungen vorgesehen sind, welche mit ihrer Stirnseite in Gegenanschläge einschnappen, die an der Handhabe vorgesehen sind, wobei die Gegenanschläge durch die auf die Handhabe im Sinne eines Ausschiebens der Handhabe aus dem Sicherungskörper einwirkende Feder gegen die Federzungen gedrückt werden und wobei die Federzungen mit an einer schlüsselähnlichen Einrichtung vorgesehenen Stiften, welche in den Sicherungskörper einführbar sind, von den Gegenanschlägen wegdrückbar sind, worauf die im Sinne eines Ausschiebens der Handhabe auf diese wirkende Feder die Handhabe aus dem Sicherungskörper ausschiebt und damit den Haltekörper in die Freistellung versetzt. Es ist dabei baulich vorteilhaft, wenn man vorsieht, daß die Federzungen an eine Wand des Sicherungskörpers einstückig angeformt sind.

Es ist sowohl baulich als auch hinsichtlich der Betätigungseigenschaften der Sicherungseinrichtung von Vorteil, wenn man vorsieht, daß die Handhabe im Sicherungskörper verschwenkbar gelagert ist, und daß die auf die Handhabe im Sinne eines Ausschiebens wirkende Feder eine gebogen geformte Biegefeder ist.

Eine andere Ausführungsform der erfindungsgemäßen Sicherungseinrichtung, welche gleichfalls einen einfachen Aufbau hat, ist dadurch gekennzeichnet, daß die Handhabe ein linear beweglicher Schieber ist.

Die Erfindung wird nun unter Bezugnahme auf Beispiele, welche in der Zeichnung dargestellt sind, weiter erläutert.

In der Zeichnung zeigt:
Fig. 1 eine erste Ausführungsform der Erfindung in einer Ansicht von unten,
Fig. 2 diese Ausführungsform in einer Ansicht von oben, und
die Fig. 3, 4 und 5 zeigen Schnitte entsprechend den Linien III, IV und V in Fig. 1, bei eingeschobener Handhabe;
Fig. 6 zeigt die Ausführungsform nach Fig. 1 in einer zu Fig. 3 korrespondierenden Schnittdarstellung in auf einen Behälter mit einer Kompakt-Schallplatte aufgesetzten und dort verriegelten Zustand, und
Fig. 7 zeigt zu Fig. 6 korrespondierend diese Ausführungsform im Freigabezustand;
Fig. 8 zeigt eine ähnliche Ausführungsform der erfindungsgemäßen Sicherungseinrichtung, welche unmittelbar auf eine Kompakt-Schallplatte aufgesetzt und verriegelt ist;
Fig. 9 zeigt eine weitere Ausführungsform einer erfindungsgemäßen Sicherungseinrichtung in Ansicht von unten,
Fig. 10 diese Ausführungsform, gleichfalls in Ansicht von unten, bei abgenommener Unterseitenwand, und
Fig. 11 zeigt diese Ausführungsform in Ansicht von oben;
Fig. 12 zeigt die in den Figuren 9 bis 11 dargestellte Ausführungsform einer Sicherungseinrichtung im auf eine Kompakt-Schallplatte aufgesetzten und dort festgehaltenen Zustand in einer zu Fig. 8 ähnlichen Darstellung.

Die in den Figuren 1 bis 5 schematisch dargestellte Ausführungsform einer erfindungsgemäßen Sicherungseinrichtung 1, weist einen plattenartigen, hohlen Sicherungskörper 2 auf, der mit einem Verriegelungsmechanismus versehen ist. Der Verriegelungsmechanismus weist einen Haltekörper 4 auf, der von einer in Fig. 1 in vollen Linien dargestellten Freistellung in eine in Fig. 1 strichliert dargestellte Haltestellung und zurück bewegbar ist. Der Haltekörper 4 ist an einer Handhabe 5 angeordnet, welche ihrerseits am Sicherungskörper 2 verschwenkbar gelagert ist. Die Lagerung des Haltekörpers 4 und der Handhabe 5 ist durch einen Zapfen 6, der durch eine zylindrische Gegenhalterung 7 führt und den Haltekörper 4 mit der Handhabe 5 verbindet, und durch eine, in eine Ausnehmung der Oberseitenwand 8 des Sicherungskörpers 2 eingreifende und dort drehbar gelagerte Scheibe 9 gebildet. Auf die Handhabe 5 wirkt eine Feder 10 ein, welche bei der in den Figuren 1 bis 5 dargestellten Ausführungsform eine gebogen geformte Biegefeder ist, und es trachtet diese Feder 10 die Handhabe 5 aus dem Sicherungskörper 2 auszuschieben, auf die in Fig. 1 dargestellte Stellung der Handhabe 5 zu, in der sich der mit der Handhabe 5 verbundene Haltekörper 4 in der in Fig. 1 in vollen Linien dargestellten Freistellung befindet.

Die Handhabe 5 kann händisch im Sinne des Pfeiles 11 in den Sicherungskörper 2 eingeschoben werden, wobei im Zuge dieser Bewegung der mit der Handhabe verbundene Haltekörper 4 in die in Fig. 1 strichliert dargestellte Haltestellung gelangt. Wie Fig. 2 zeigt, ist die Handhabe 5 dabei ganz in den Sicherungskörper 2 eingeschoben. Die Handhabe 5 wird in dieser Stellung im Sicherungskörper fixiert; hiezu sind am Sicherungskörper 2 Federzungen 12 vorgesehen, welche mit ihrer Stirnseite 13 in Gegenanschläge 14 einschnappen, die an der Handhabe 5 vorgesehen sind. Die Gegenanschläge 14 werden dabei durch die Wirkung der Feder 10, welche auf die Handhabe 5 im Sinne eines Ausschiebens derselben aus dem Sicherungskörper 2 einwirkt, gegen die Stirnseite der Federzungen 12 gedrückt, und es wird solcherart diese Stellung der Handhabe 5 gesichert. Um diese Fixierung zu lösen, können die Federzungen 12 mit Stiften oder dergl., welche durch Öffnungen 15 in den Sicherungskörper 2 einführbar sind, von den Gegenanschlägen 14 weggedrückt werden, so daß der Eingriff Federzungen - Gegenanschläge aufgehoben wird, und die Feder 10 die Handhabe 5 aus dem Sicherungskörper 2 in die in Fig. 1 dargestellte Stellung ausschieben kann, in der der Haltekörper 4 seine Freistellung einnimmt.

Durch Anordnung der Federzungen 12 an einer bei der Verwendung der Sicherungseinrichtung unzugänglichen Stelle, nämlich im Inneren des Sicherungskörpers oder an der bei der Verwendung verdeckt liegenden unteren Wand des Sicherungskörpers, wie dies bei der in den Fig. 1 bis 5 dargestellten Ausführungsform der Sicherungseinrichtung vorgesehen ist, durch eine gegenüber einer äquidistanten, einer Linie folgenden Anordnung der Öffnungen 15 versetzte Anordnung dieser Öffnungen, durch das Vorsehen von Blindöffnungen und durch weitere ähnliche Maßnahmen, können unbefugte Versuche zur Lösung der Fixierung der Handhabe 5 weitestgehend vereitelt weiden; das befugte Öffnen wird mit einer schlüsselähnlichen Einrichtung, welche zur Lage der Öffnungen 15 und der Federzungen 12 korrespondierende Stifte trägt, herbeigeführt, wobei durch einfaches Einführen dieser Stifte 16 die Fixierung gelöst wird und die Handhabe 5 in die in Fig. 1 dargestellte Stellung springt.

Die Federzungen 12 können einzeln oder in Form eines Bauteiles, der mehrere Federzungen trägt, im Inneren des Sicherungskörpers 2 befestigt werden; bei der in den Fig. 1 bis 5 dargestellten Ausführungsform sind diese Federzungen 12 an die untere Wand 17 des Sicherungskörpers 2 einstückig angeformt, wodurch sich eine baulich besonders einfache Lösung ergibt.

An der Unterseite des Sicherungskörpers 2 ist weiter eine hakenartig ausgebildete Gegenhalterung 18 vorgesehen, welche sich in einem Abstand 20 vom Haltekörper 4 befindet, der es ermöglicht, daß die Gegenhalterung 18 den Rand eines zu sichernden Gegenstandes, im spezielenn den Rand einer Kompakt-Schallplatte, übergreift, wenn die Sicherungseinrichtung an einem solchen Gegenstand angebracht ist.

Fig. 6 zeigt eine Sicherungseinrichtung, wie sie in den Fig. 1 bis 5 dargestellt ist, welche auf einen eine Kompakt-Schallplatte 21 enthaltenden Behälter 22 angebracht ist, in der verriegelten Stellung dieser Sicherungseinrichtung. Die Kompakt-Schallplatte 21 ist mit ihrer Mittenöffnung 24 auf die Haltezungen 23 des Behälters 22 aufgesetzt, und es ist die am Sicherungskörper 2 an der Unterseite desselben befindliche Gegenhalterung 7 und der Haltekörper 4 in die zwischen den Haltezungen 23 gebildete Öffnung 25 eingeführt. Der Haltekörper 4 ist in seine Haltestellung geschwenkt, in der er Anliegeflächen 26, die sich an der Unterseite der Haltezungen 23 befinden, hintergreift, und es ist solcherart der Sicherungskörper in bezug auf den Behälter 22 und damit auch in bezug auf die Kompakt-Schallplatte 21 festgehalten. Die hakenartig ausgebildete Gegenhalterung 18 übergreift den äußeren Rand 27 der Kompakt-Schallplatte. An der der Kompakt-Schallplatte zugewendeten Unterseite des plattenartigen Sicherungskörpers 2 ist eine Abstützung 28 angeordnet, und zwar an einer über dem äußeren Rand der Schallplatte zu liegen kommenden Stelle des Sicherungskörpers. Die Abstützung liegt an der Schallplatte an und hält den Sicherungskörper 2 im bestand von der Schallplattenfläche 29, so daß einem Aufliegen den Siche rungskörpers auf der Fläche 29, welches zu einem Zerkratzen führen könnte, hintangehalten ist.

Der Abstand zwischen dem inneren Ende 30 der hakenartig ausgebildeten Gegenhalterung 18 und dem Haltekörper 4 ist so gewählt, daß er in der Haltestellung des Haltekörpers 4 kleiner ist als der Abstand zwischen dem Rand der Öffnung 25 und dem äußeren Rand 27 der Kompakt-Schallplatte.

Fig. 7 zeigt die gemäß Fig. 6 auf einen Behälter mit einer Kompakt-Schallplatte aufgesetzte Sicherungseinrichtung bei in der Freistellung befindlichem Haltekörper 4. In dieser Stellung kann der Haltekörper die Öffnung 25 zwischen den Haltezungen 23 frei passieren, und es kann solcherart die Sicherungseinrichtung am Behälter 22 angebracht bzw. von demselben abgenommen werden. Beim Anbringen wird dabei zuerst die hakenartige Gegenhalterung 18 über den Rand der Schallplatte geschoben und dann der Haltekörper 4 in die Öffnung 25 eingeführt; beim Abnehmen der Sicherungseinrichtung geht man in umgekehrter Reihenfolge vor.

Fig. 8 zeigt das Anbringen einer wie vorstehend erläutert ausgebildeten Sicherungseinrichtung unmittelbar an einer Kompakt-Schallplatte, welche sich gegebenenfalls in einer dünnen Folienumhüllung befinden kann. Der Haltekörper 4 der Sicherungseinrichtung hintergreift in diesem Fall die Innenrandfläche 31 neben der Mittenöffnung 24 der Kompakt-Schallplatte 21, und es übergreift die hakenartig ausgebildete Gegenhalterung 18 den äußeren Rand 27 der Schallplatte.

Durch die hakenartig ausgebildete Gegenhalterung 18 wird ein sehr stabiler Sitz der Sicherungseinrichtung erhalten. Es ist aber im Prinzip möglich, nur eine innenliegende Gegenhalterung 7, welche sich am Rand der Öffnung 25 abstützt, vorzusehen. Desgleichen kann man, wenn eine außenliegende Gegenhalterung 18 vorgesehen ist, die innenliegende Gegenhalterung 7 weglassen.

In den Fig. 9 bis 11 ist eine weitere Ausführungsform einer erfindungsgemäßen Sicherungseinrichtung dargestellt, bei der im Sicherungskörper 2 eine verschiebbar gelagerte Handhabe 5a angeordnet ist, welche einen Haltekörper 4a trägt. Zwei Federn 10a trachten, die Handhabe in Richtung des Pfeiles 32 zu ziehen, was einer Bewegung des Haltekörpers 4a in seine Freistellung entspricht. Diese Stellung ist in Fig. 11 dargestellt, und es ragt in dieser Stellung des Haltekörpers 4a die Handhabe 5a ein Stück aus dem Sicherungskörper 2 heraus. Schiebt man die Handhabe 5a durch Andrücken im Sinn des Pfeiles 33 in den Sicherungskörper 2 ein, kommt der Haltekörper 4a in die Haltestellung, und es wird die Handhabe 5a durch Einschnappen der an der Handhabe 5a vorgesehenen Gegenanschläge 14 hinter die Stirnseite 13 von Federzungen 12, welche im Sicherungskörper 2 angeordnet sind, fixiert. Diese Fixierung kann gelöst werden, indem man mit Stiften, welche durch Öffnungen 15 in den Sicherungskörper 2 eingeführt werden, die Federzungen 12 von den Gegenanschlägen 14 wegdrückt.

Fig. 12 zeigt die gemäß den Fig. 9 bis 11 ausgebildete Sicherungseinrichtung auf eine Kompakt-Schallplatte oder einen ähnlichen scheibenförmigen Gegenstand aufgesetzt, wobei der sich in seiner Haltestellung befindliche Haltekörper 4a den an einer Mittenöffnung 24 liegenden Innenrand der Schallplatte 21 hintergreift und die hakenartig ausgebildete Gegenhalterung 18 den äußeren Rand 27 der betreffenden Schallplatte übergreift.

Wie bereits erwähnt, wird im Sicherungskörper vorteilhaft ein Alarmelement vorgesehen, mit dem elektronische Überwachungseinrichtungen aktivierbar sind. Ein solches Alarmelement, welches in den Fig. 2 und 11 schematisch angedeutet und mit 34 bezeichnet ist, kann z.B. ein Magnet oder ein Schwingkreis sein.

Es sei erwähnt, daß hier im Interesse einer möglichst einfachen Ausdrucksweise hinsichtlich der Bewegung der Handhabe und des mit dieser verbundenen Haltekörpers in bezug auf den Sicherungskörper auch dann von einem Einschieben und Ausschieben gesprochen wird, wenn es sich um Schwenkbewegungen handelt.

## Patentansprüche

1. Sicherungseinrichtung gegen das Entwenden von Kompakt-Schallplatten und ähnlichen scheibenförmigen Gegenständen, welche Einrichtung einen plattenartigen Sicherungskörper aufweist, der mit einem Verriegelungsmechanismus versehen ist, mit dem der Sicherungskörper in einer über einer Flächenseite einer Kompakt-Schallplatte, diese teilweise überdeckend, liegenden Position in bezug auf diese Kompakt-Schallplatte festhaltbar ist, wobei der Verriegelungsmechanismus einen Haltekörper aufweist, der von einer Freistellung, in der er in den von der Mittenöffnung der Kompakt-Schallplatte umgebenen Bereich einführbar und aus diesem Bereich herausnehmbar ist, in eine Haltestellung und zurück bewegbar ist, wobei der Haltekörper in der Haltestellung mindestens eine im Bereich der Mittenöffnung der Kompakt-Schallplatte vorhandene Anliegefläche hintergreift und damit den Sicherungskörper in bezug auf die Kompakt-Schallplatte festhält, und wobei der Verriegelungsmechanismus den Haltekörper in dessen Haltestellung verriegelt und diese Verriegelung zur Freigabe des Haltekörpers mit einer schlüsselähnlichen Einrichtung lösbar ist, und weiter der Sicherungskörper gegebenenfalls mit einem Alarmelement versehen ist, welches elektronische Überwachungseinrichtungen aktiviert, wenn es in deren Schutzzone gelangt, dadurch gekennzeichnet, daß der Haltekörper (4, 4a) an einer am Sicherungskörper (2) verschwenk- oder verschiebbar gelagerten Handhabe (5, 5a) angeordnet ist, welche in der Haltestellung des Haltekörpers in den Sicherungskörper eingeschoben und in dieser Stellung gegen Ausschieben aus dem Haltekörper verriegelt ist und in der Freistellung des Haltekörpers teilweise aus dem Sicherungskörper vorsteht, und daß eine Feder (10, 10a) vorgesehen ist, welche auf die Handhabe (5, 5a) im Sinne eines Ausschiebens derselben aus dem Sicherungskörper und damit im Sinne eines Bewegens des Haltekörpers in dessen Freistellung einwirkt, wobei am Sicherungskörper (2) eine feststehende Gegenhalterung (7, 18) vorgesehen ist, welche an der Kompakt-Schallplatte (21) selbst oder an einem Behälter (22), welcher die Kompakt-Schallplatte (21) enthält, zur Anlage kommt.

2. Sicherungseinrichtung nach Anspruch 1, dadurch gekennzeichnet, daß am Sicherungskörper (2) eine Gegenhalterung (7) vorgesehen ist, welche zusammen mit dem Haltekörper (4) in die Mittenöffnung (24) der Kompakt-Schallplatte (21) oder in die zwischen den mittigen Haltezungen (23) eines zur Aufnahme einer Kompakt-Schallplatte vorgesehenen Behälters (22) gelegene Öffnung (25) einführbar ist.

3. Sicherungseinrichtung nach Anspruch 1 oder 2, dadurch gekennzeichnet, daß am Sicherungskörper (2) eine hakenartig ausgebildete Gegenhalterung (18) vorgesehen ist, welche den äußeren Rand (27) der Kompakt-Schallplatte (21) U-förmig übergreift.

4. Sicherungseinrichtung nach einem der Ansprüche 1 bis 3, dadurch gekennzeichnet, daß am plattenartigen Sicherungskörper (2) an der der Kompakt-Schallplatte zuzuwendenden Seite mindestens eine, vorzugsweise an einer über dem äußeren Rand (27) der Schallplatte (21) zu liegen kommenden Stelle des Sicherungskörpers (2) angeordnete, Abstützung (28) vorgesehen ist, welche an der Schallplatte anliegt und den Sicherungskörper im Abstand von der Schallplattenfläche (29) hält.

5. Sicherungseinrichtung nach einem der Ansprüche 1 bis 4, dadurch gekennzeichnet, daß zur Fixierung der Handhabeₒ (4, 4a) in der in den Sicherungskörper (2) eingeschobenen Stellung am bzw. im Sicherungskörper Federzungen (12) vorgesehen sind, welche mit ihrer Stirnseite (13) in Gegenanschläge (14) einschnappen, die an der Handhabe (4, 4a) vorgesehen sind, wobei die Gegenanschläge durch die auf die Handhabe im Sinne eines Ausschiebens der Handhabe aus dem Sicherungskörper einwirkende Feder (10,.10a) gegen die Federzungen (12) gedrückt werden und wobei die Federzungen (12) mit an einer schlüsselähnlichen Einrichtung vorgesehenen Stiften (16), welche in den Sicherungskörper einführbar sind, von den Gegenanschlägen wegdrückbar sind, worauf die im Sinne eines Ausschiebens der Handhabe auf diese wirkende Feder die Handhabe aus dem Sicherungskörper ausschiebt und damit den Haltekörper (4, 4a) in die Freistellung versetzt.

6. Sicherungseinrichtung nach Anspruch 5, dadurch gekennzeichnet, daß die Federzungen (12) an eine Wand des Sicherungskörpers (2) einstückig angeformt sind.

7. Sicherungseinrichtung nach einem der Ansprüche 1 bis 6, dadurch gekennzeichnet, daß die Handhabe (4) im Sicherungskörper (2) verschwenkbar gelagert ist, und daß die auf die Handhabe im Sinne eines Ausschiebens wirkende Feder (10) eine gebogen geformte Biegefeder ist.

8. Sicherungseinrichtung nach einem der Ansprüche 1 bis 6, dadurch gekennzeichnet, daß die Handhabe (4a) ein linear beweglicher Schieber ist.
